# EUROPÄISCHE PATENTANMELDUNG

(11) **EP 4 711 673 A1**
(43) Veröffentlichungstag der Anmeldung: **18.03.2026**
(21) Anmeldenummer: 25197183.4
(22) Anmeldetag: 21.08.2025
(51) Int. Cl.: F23D 14/64

(54) **FLUID-MISCHEINHEIT MIT EINEM VENTURI-MISCHER, DER EINEN SCHLITZFÖRMIGEN FLUID-MISCHABSCHNITT AUFWEIST**

(30) Priorität: 16.09.2024 DE 102024208763
(71) Anmelder: Robert Bosch GmbH, 70442 Stuttgart (DE)
(72) Erfinder: Hemmen, Patrick, 7721 KG Dalfsen (NL); Gadamsetti, Ravi Tej, 7418 BG Deventer, Overijssel (NL); Ozgur, Kerem, 7418 BG Deventer, Overijssel (NL)

(57) **Zusammenfassung**

Eine Fluid-Mischeinheit zum Mischen eines ersten Fluids (510) mit einem zweiten Fluid (520) zur Erzeugung eines Fluid-Gemischs (130), aufweisend: einen Venturi-Mischer (150) mit einem Mischerkörper (117), der sich entlang einer Längsachse (205) des Venturi-Mischers (150) von einem Einströmungsende (113) zum Einströmen des ersten Fluids (510) in den Mischerkörper (117) bis zu einem Ausströmungsende (132) zum Ausströmen des Fluid-Gemischs (130) aus dem Mischerkörper (117) erstreckt, wobei im Mischerkörper (117) entlang der Längsachse (205) zwischen dem Einströmungsende (113) und dem Ausströmungsende (132) eine schlitzförmige Engstelle (250) vorgesehen ist, an der ein schlitzförmiger Fluid-Mischabschnitt (118) zum Mischen des ersten Fluids (510) mit dem zweiten Fluid (520) ausgebildet ist; und ein austauschbares Verteilerrohr (340) mit einem Verteilerkanal (350), der mit einem schlitzförmigen Fluidauslass (360) verbunden ist, wobei der schlitzförmige Fluidauslass (360) im Bereich der schlitzförmigen Engstelle (250) im Mischerkörper (117) angeordnet ist, und wobei das austauschbare Verteilerrohr (340) lösbar am Mischerkörper (117) befestigt ist.

## Beschreibung

### Stand der Technik

Die vorliegende Erfindung betrifft eine Fluid-Mischeinheit zum Mischen eines ersten Fluids mit einem zweiten Fluid zur Erzeugung eines Fluid-Gemischs, mit einem Venturi-Mischer, der einen Mischerkörper mit einem schlitzförmigen Fluid-Mischabschnitt zum Mischen des ersten Fluids mit dem zweiten Fluid aufweist.

Die EP 4 080 118 A1 beschreibt eine derartige Fluid-Mischeinheit zum Mischen eines ersten Fluids mit einem zweiten Fluid zur Erzeugung eines Fluid-Gemischs. Diese Fluid-Mischeinheit ist nach Art einer Luft-Gas-Mischeinheit ausgebildet, bei der Luft aus einer Luftversorgungseinheit, welche das erste Fluid bildet, mit Gas aus einer Gasversorgungseinheit, welches das zweite Fluid bildet, zur Bildung eines brennbaren Luft-Gas-Gemisches, welches das Fluid-Gemisch bildet, für eine Luft-Gas-Gemisch-Verbrennungsvorrichtung mit einer schlitzförmigen Brenneinheit gemischt wird. Hierbei weist die Luft-Gas-Mischeinheit einen Luft-Gas-Mischabschnitt mit einem schlitzförmigen Querschnitt auf.

Die WO 2023/166059 A1 beschreibt eine Fluid-Mischeinheit mit einem Hauptkörper, der einen polygonalen Querschnitt aufweist. Der Hauptkörper hat einen ersten Bereich zur Aufnahme von Brenngas und einen zweiten Bereich zur Aufnahme von Luft. Die Fluid-Mischeinheit umfasst eine längliche Hohlstruktur, die sich im ersten Bereich befindet. Die längliche Struktur weist eine Trichterform auf, empfängt das Brenngas von einem Gaseinlass und gibt das empfangene Brenngas aus einem Auslassschlitz an einem Mischerauslass der Fluid-Mischeinheit ab. Hierzu erstreckt sich die längliche Struktur quer zum Hauptkörper und der Auslassschlitz erstreckt sich grundsätzlich von einem Ende zum anderen Ende des Mischerauslasses. Die längliche Struktur und somit der Auslassschlitz decken den Mischerauslass nur teilweise ab. Dementsprechend trifft das aus dem Auslassschlitz austretende Brenngas am Mischerauslass auf die durch den zweiten Bereich des Hauptkörpers und um die längliche Struktur herum strömende Luft, sodass ein Luft-Gas-Gemisch entsteht.

### Offenbarung der Erfindung

Die vorliegende Erfindung betrifft eine Fluid-Mischeinheit zum Mischen eines ersten Fluids mit einem zweiten Fluid zur Erzeugung eines Fluid-Gemischs, aufweisend: einen Venturi-Mischer mit einem Mischerkörper, der sich entlang einer Längsachse des Venturi-Mischers von einem Einströmungsende zum Einströmen des ersten Fluids in den Mischerkörper bis zu einem Ausströmungsende zum Ausströmen des Fluid-Gemischs aus dem Mischerkörper erstreckt, wobei im Mischerkörper entlang der Längsachse zwischen dem Einströmungsende und dem Ausströmungsende eine schlitzförmige Engstelle vorgesehen ist, an der ein schlitzförmiger Fluid-Mischabschnitt zum Mischen des ersten Fluids mit dem zweiten Fluid ausgebildet ist; und ein austauschbares Verteilerrohr mit einem Verteilerkanal, der mit einem schlitzförmigen Fluidauslass verbunden ist, wobei der schlitzförmige Fluidauslass im Bereich der schlitzförmigen Engstelle im Mischerkörper angeordnet ist, und wobei das austauschbare Verteilerrohr lösbar am Mischerkörper befestigt ist.

Durch eine Anordnung des schlitzförmigen Fluidauslasses des austauschbaren Verteilerrohrs im Bereich der schlitzförmigen Engstelle im Mischerkörper kann eine kompakte und bauraumsparende Fluid-Mischeinheit bereitgestellt werden. Dies ermöglicht eine Reduzierung eines entsprechenden Fluid-Gemisch-Volumens in der Fluid-Mischeinheit, wodurch diese im Betrieb sicherer wird. Darüber hinaus können jeweilige Materialkosten bei einer Herstellung der Fluid-Mischeinheit reduziert werden.

Darüber hinaus ermöglicht die Bereitstellung der schlitzförmigen Engstelle im Mischerkörper und des schlitzförmigen Fluidauslasses des austauschbaren Verteilerrohrs eine Gewährleistung eine geeigneten Mischrate, da hierdurch das erste und zweite Fluid gleichmäßig über den schlitzförmigen Fluid-Mischabschnitt bzw. den Querschnitt des Venturi-Mischers verteilt werden können. Insbesondere können hierdurch ein Auftreten einer ungewünschten Strömungsablösung sowie ein Auftreten von Rezirkulationsströmen zumindest weitgehend verhindert werden, sodass ein entsprechender Druckverlust des Venturi-Mischers der Fluid-Mischeinheit vorteilhafterweise zumindest signifikant reduziert werden kann.

Des Weiteren kann die Fluid-Mischeinheit durch die Unterteilung in den Venturi-Mischer und das austauschbare Verteilerrohr auf einfache Art und Weise mit reduzierten Kosten hergestellt werden. Insbesondere können bei der Herstellung gebräuchliche Verfahren und Materialien Anwendung finden.

Darüber hinaus ermöglicht die Unterteilung in den Venturi-Mischer und das austauschbare Verteilerrohr eine einfache und schnelle Adaptierung der Fluid-Mischeinheit zur Verwendung mit unterschiedlichen Fluiden, da bei einem vorgegebenen Venturi-Mischer unterschiedliche Verteilerrohre Anwendung finden können. Dies ist insbesondere vorteilhaft bei Fluid-Mischeinheiten, die bereits ab Herstellung zur Verwendung mit unterschiedlichen Fluiden vorgesehen sind, z. B. zur Verwendung mit Wasserstoff oder Erdgas, oder anderen Gasen wie z.B. Methan.

Bevorzugt weist der schlitzförmige Fluid-Mischabschnitt eine Länge in einer Längsrichtung und eine Breite in einer Breitenrichtung auf, wobei die Länge mindestens das 1,2-fache der Breite beträgt.

Somit kann auf einfache Art und Weise die schlitzförmige Ausbildung des Fluid-Mischabschnitts gewährleistet werden.

Vorzugsweise weist der Verteilerkanal einen geometrischen Schwerpunkt und einen hydraulischen Durchmesser auf, wobei ein Abstand zwischen dem geometrischen Schwerpunkt und dem schlitzförmigen Fluidauslass mindestens 80 % des hydraulischen Durchmessers beträgt.

Hierdurch kann sichergestellt werden, dass entsprechende Flussrichtungen des ersten und zweiten Fluids im schlitzförmigen Fluid-Mischabschnitt zumindest im Wesentlichen parallel zueinander sind.

Bevorzugt bildet der Mischerkörper zwischen dem Einströmungsende und der schlitzförmigen Engstelle einen Fluidführungskanal aus, wobei entlang der Längsachse eine Distanz zwischen dem schlitzförmigen Fluidauslass und einer kleinsten Öffnungsweite des Fluidführungskanals kleiner als die kleinste Öffnungsweite des Fluidführungskanals oder kleiner als eine Öffnungsweite des schlitzförmigen Fluidauslasses ist.

Somit kann auf einfache Art und Weise ein maximaler Ansaugdruck zum Ansaugen des zweiten Fluids aus dem schlitzförmigen Fluidauslass in den schlitzförmigen Fluid-Mischabschnitt erzeugt werden.

Vorzugsweise ist an dem Verteilerkanal eine konvergierende Düse angeordnet, die den schlitzförmigen Fluidauslass bildet.

Somit kann sicher und zuverlässig eine Position des maximalen Ansaugdrucks im Venturi-Mischer vorgegeben werden.

Bevorzugt weist das austauschbare Verteilerrohr Plastik, Verbundwerkstoff, oder Metall auf.

Somit können weit verbreitete, einfach zu verarbeitende und kostengünstige Materialien zur Herstellung des austauschbaren Verteilerrohrs Anwendung finden.

Vorzugsweise ist das austauschbare Verteilerrohr entlang der Längsachse des Venturi-Mischers an mindestens zwei unterschiedlichen Längspositionen anordenbar.

Hierdurch kann auf einfache Art und Weise ein verfügbarer Durchflussquerschnitt für das erste Fluid anwendungsspezifisch adaptiert werden.

Bevorzugt weist der schlitzförmige Fluidauslass eine einstellbare Öffnungsweite auf.

Somit kann sicher und zuverlässig ein verfügbarer Durchflussquerschnitt für das zweite Fluid anwendungsspezifisch adaptiert werden.

Vorzugsweise ist die einstellbare Öffnungsweite über mindestens eine Einstelleinrichtung, insbesondere eine Einstellschraube, durch eine Verformung des schlitzförmigen Fluidauslasses einstellbar.

Somit kann die einstellbare Öffnungsweite mit einer einfachen und unkomplizierten Einstelleinrichtung anwendungsspezifisch eingestellt werden.

Bevorzugt ist der schlitzförmige Fluidauslass rechteckig oder keilförmig.

Somit kann eine schlitzförmige Ausgestaltung des Fluidauslasses gewährleistet werden.

Vorzugsweise ist zumindest ein im Mischerkörper angeordnetes axiales Ende des austauschbaren Verteilerrohrs durch den Mischerkörper, eine Verschlusskappe, oder einen Verschlussstopfen fluiddicht verschlossen.

Somit kann das im Mischerkörper angeordnete axiale Ende des austauschbaren Verteilerrohrs auf einfache Art und Weise fluiddicht verschlossen werden.

Bevorzugt weist der Mischerkörper eine seitliche Öffnung auf, durch die das austauschbare Verteilerrohr in den Mischerkörper eingreift.

Hierdurch kann ein vergleichsweise schnelles und unkompliziertes Einsetzen und Austauschen des austauschbaren Verteilerrohrs ermöglicht werden.

Vorzugsweise ist das austauschbare Verteilerrohr zur Abdichtung des Mischerkörpers über eine zugeordnete Dichtung mit dem Mischerkörper verbunden, wobei die zugeordnete Dichtung im Bereich der seitlichen Öffnung angeordnet ist.

Somit kann eine geeignete Abdichtung des Mischerkörpers über die zugeordnete Dichtung im Bereich der seitlichen Öffnung ermöglicht werden.

Bevorzugt ist ein Halteflansch zur Fixierung des austauschbaren Verteilerrohrs im Mischerkörper vorgesehen.

Hierdurch kann das austauschbare Verteilerrohr robust und stabil im Mischerkörper fixiert werden.

Vorzugsweise ist das erste Fluid Luft und das zweite Fluid ein brennbares Gas, oder das erste Fluid ist ein brennbares Gas und das zweite Fluid Luft, wobei das Fluid-Gemisch ein brennbares Luft-Gas-Gemisch für eine Luft-Gas-Gemisch-Verbrennungsvorrichtung mit einer schlitzförmigen Brenneinheit ist.

Somit kann die Fluid-Mischeinheit auf einfache Art und Weise bei einer Luft-Gas-Gemisch-Verbrennungsvorrichtung mit einer schlitzförmigen Brenneinheit Anwendung finden.

Darüber hinaus betrifft die vorliegende Erfindung auch eine Luft-Gas-Gemisch-Verbrennungsvorrichtung mit einer schlitzförmigen Brenneinheit und mit einer Luft-Gas-Mischeinheit, welche nach Art der voranstehend beschriebenen Fluid-Mischeinheit ausgebildet ist.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
- Fig. 1: eine schematische Ansicht einer beispielhaften Luft-Gas-Gemisch-Verbrennungsvorrichtung mit einer Fluid-Mischeinheit, die einen Venturi-Mischer aufweist,
- Fig. 2: eine schematische Ansicht des Venturi-Mischers von Fig. 1 mit einem schlitzförmigen Fluid-Mischabschnitt,
- Fig. 3: eine schematische Ansicht des Venturi-Mischers von Fig. 2 mit einem austauschbaren Verteilerrohr gemäß der vorliegenden Erfindung,
- Fig. 4: eine schematische Ansicht des austauschbaren Verteilerrohrs von Fig. 3,
- Fig. 5: einen Längsschnitt durch den Venturi-Mischer und das austauschbare Verteilerrohr von Fig. 3,
- Fig. 6: den Längsschnitt durch den Venturi-Mischer und das austauschbare Verteilerrohr von Fig. 5 gemäß einer bevorzugten Ausgestaltung und Anordnung des austauschbaren Verteilerrohrs im Venturi-Mischer,
- Fig. 7: Längsschnitte durch den Venturi-Mischer und das austauschbare Verteilerrohr gemäß Fig. 5 mit zwei beispielhaften Längspositionen des austauschbaren Verteilerrohrs im Venturi-Mischer,
- Fig. 8: Längsschnitte durch den Venturi-Mischer und das austauschbare Verteilerrohr gemäß Fig. 5 mit zwei beispielhaften Öffnungsweiten eines schlitzförmigen Fluidauslasses des austauschbaren Verteilerrohrs,
- Fig. 9: Längsschnitte durch den Venturi-Mischer und das austauschbare Verteilerrohr gemäß Fig. 5 mit zwei beispielhaften Längspositionen des austauschbaren Verteilerrohrs im Venturi-Mischer und zwei beispielhaften Öffnungsweiten eines schlitzförmigen Fluidauslasses des austauschbaren Verteilerrohrs,
- Fig. 10: den Längsschnitt durch den Venturi-Mischer und das austauschbare Verteilerrohr von Fig. 5 mit einer Einstelleinrichtung zur Einstellung einer jeweiligen Öffnungsweite eines schlitzförmigen Fluidauslasses des austauschbaren Verteilerrohrs,
- Fig. 11: eine schematische Ansicht des austauschbaren Verteilerrohrs von Fig. 3 mit einem keilförmigen Fluidauslass,
- Fig. 12: eine schematische Ansicht des Venturi-Mischers und des austauschbaren Verteilerrohrs gemäß Fig. 5 zur Verdeutlichung einer beispielhaften Montage des austauschbaren Verteilerrohrs im Venturi-Mischer,
- Fig. 13: die schematische Ansicht des Venturi-Mischers und des austauschbaren Verteilerrohrs gemäß Fig. 12 mit dem fluiddicht im Venturi-Mischer abgedichteten, austauschbaren Verteilerrohr,
- Fig. 14: die schematische Ansicht des Venturi-Mischers und des austauschbaren Verteilerrohrs von Fig. 12 mit dem gemäß einer alternativen Variante fluiddicht im Venturi-Mischer abgedichteten, austauschbaren Verteilerrohr,
- Fig. 15: die schematische Ansicht des Venturi-Mischers und des austauschbaren Verteilerrohrs von Fig. 12 mit dem gemäß einer weiteren Variante fluiddicht im Venturi-Mischer abgedichteten, austauschbaren Verteilerrohr,
- Fig. 16: die schematische Ansicht des Venturi-Mischers und des austauschbaren Verteilerrohrs von Fig. 12 mit dem am Mischerkörper des Venturi-Mischers fixierten, austauschbaren Verteilerrohr,
- Fig. 17: die schematische Ansicht des Venturi-Mischers und des austauschbaren Verteilerrohrs von Fig. 12 mit dem fluiddicht gegen den Venturi-Mischer abgedichteten, austauschbaren Verteilerrohr,
- Fig. 18: die schematische Ansicht des Venturi-Mischers und des austauschbaren Verteilerrohrs von Fig. 12 mit dem gemäß einer Variante fluiddicht gegen den Venturi-Mischer abgedichteten, austauschbaren Verteilerrohr,
- Fig. 19: die schematische Ansicht des Venturi-Mischers und des austauschbaren Verteilerrohrs von Fig. 12 mit dem gemäß einer alternativen Variante fluiddicht gegen den Venturi-Mischer abgedichteten, austauschbaren Verteilerrohr,
- Fig. 20: eine schematische Ansicht des austauschbaren Verteilerrohrs von Fig. 3 mit einem einstückigen schlitzförmigen Fluidauslass, und
- Fig. 21: eine schematische Ansicht des austauschbaren Verteilerrohrs von Fig. 3 mit einem aus punktförmigen Öffnungen gebildeten, schlitzförmigen Fluidauslass.

### Beschreibung der Ausführungsbeispiele

Fig. 1 zeigt eine beispielhafte Fluid-Gemisch-Verbrennungsvorrichtung 100 mit einer Fluid-Mischeinheit 110 gemäß der vorliegenden Erfindung sowie einer schlitzförmigen Brenneinheit 120. Die Fluid-Mischeinheit 110 weist einen Venturi-Mischer 150 zum Mischen eines ersten Fluids mit einem zweiten Fluid zur Erzeugung eines Fluid-Gemischs 130 auf.

Bevorzugt ist das erste Fluid Luft und das zweite Fluid ist ein Gas, insbesondere ein brennbares Gas, z.B. Wasserstoff oder Erdgas, oder ein anderes brennbares Gas wie z.B. Methan. Alternativ hierzu kann auch das erste Fluid ein Gas und das zweite Fluid Luft sein. In beiden Fällen ist das Fluid-Gemisch 130 bevorzugt ein brennbares Luft-Gas-Gemisch, insbesondere eine homogene Mischung aus Luft und Gas, sodass die Fluid-Gemisch-Verbrennungsvorrichtung 100 bevorzugt eine Luft-Gas-Gemisch-Verbrennungsvorrichtung ist. Diese Luft-Gas-Gemisch-Verbrennungsvorrichtung kann beispielsweise zur Verbrennung eines brennbaren Luft-Gas-Gemischs in einem Heizkessel oder allgemeiner in einer Gebäudeheizung eingesetzt werden.

Illustrativ weist die Fluid-Gemisch-Verbrennungsvorrichtung 100 eine Zuführeinheit 112 zum Zuführen eines ersten Fluids und eine Zuführeinheit 116 zum Zuführen eines zweiten Fluids auf. Falls das erste Fluid Luft ist, kann die Zuführeinheit 112 einen Ventilator 114 umfassen, der mit anpassbarer Ventilatorgeschwindigkeit und/oder innerhalb vorgegebener Ventilatorgeschwindigkeitsbereiche betrieben werden kann, um die Fluid-Mischeinheit 110 mit einem geeigneten, insbesondere homogenen Luftstrom zu versorgen.

Beispielhaft wird das erste Fluid über einen Zuführkanal 115 einem Einströmungsende 113 eines Mischerkörpers 117 des Venturi-Mischers 150 der Fluid-Mischeinheit 110 zugeführt. Hierzu ist der Zuführkanal 115 illustrativ einstückig mit dem Venturi-Mischer 150 ausgebildet oder zumindest fluiddicht mit diesem verbunden.

Der Mischerkörper 117 erstreckt sich von dem Einströmungsende 113 zum Einströmen des ersten Fluids in den Mischerkörper 117 bis zu einem Ausströmungsende 132 zum Ausströmen des Fluid-Gemischs 130 aus dem Mischerkörper 117.

Im Mischerkörper 117 ist zwischen dem Einströmungsende 113 und dem Ausströmungsende 132 ein schlitzförmiger Fluid-Mischabschnitt 118 zum Mischen des ersten Fluids mit dem zweiten Fluid ausgebildet.

Illustrativ wird das Fluid-Gemisch 130 über das Ausströmungsende 132 des Mischerkörpers 117 der Brenneinheit 120 zugeführt. Hierbei kann das Ausströmungsende 132 einen schlitzförmigen Querschnitt 133 aufweisen.

Die Brenneinheit 120 ist beispielhaft mit einer Brenneroberfläche 124 versehen, die stromabwärts von der Fluid-Mischeinheit 110 angeordnet ist, so dass das Fluid-Gemisch 130, das in dem Luft-Gas-Mischabschnitt 118 gebildet wird, in Richtung der Brenneroberfläche 124 strömt. Das Fluid-Gemisch 130 kann somit durch die Brenneinheit 120 und insbesondere an der Brenneroberfläche 124 verbrannt werden. Exemplarisch ist die Brenneroberfläche 124 mit einer Flamme 122 dargestellt, die gegenüber der Brenneroberfläche 124 stabilisiert ist.

Fig. 2 zeigt den Venturi-Mischer 150 von Fig. 1 mit dem Mischerkörper 117, welcher sich illustrativ entlang einer Längsachse 205 vom Einströmungsende 113 bis zum Ausströmungsende 132 erstreckt und den schlitzförmigen Fluid-Mischabschnitt 118 ausbildet. Das Ausströmungsende 132 weist beispielhaft den schlitzförmigen Querschnitt 133 auf und der schlitzförmige Fluid-Mischabschnitt 118 weist illustrativ einen schlitzförmigen Querschnitt 215 auf. Der schlitzförmige Fluid-Mischabschnitt 118 ist an einer schlitzförmigen Engstelle 250 des Mischerkörpers 117 angeordnet, die im Mischerkörper 117 entlang der Längsachse 205 zwischen dem Einströmungsende 113 und dem Ausströmungsende 132 vorgesehen ist.

Vorzugsweise weist der schlitzförmige Fluid-Mischabschnitt 118 eine Länge 222 in einer Längsrichtung 225 und eine Breite 232 in einer Breitenrichtung 235 auf, wobei die Länge 222 mindestens das 1,2-fache der Breite 232 beträgt. Anders ausgedrückt weist der schlitzförmige Querschnitt 215 eine erste Seite 220 mit der Länge 222 in der Längenrichtung 225 und eine zweite Seite 230 mit der Breite 232 in der Breitenrichtung 235 auf, wobei die Länge 222 vorzugsweise mindestens das 1,2-fache der Breite 232 beträgt (d.h. die Länge 222 ist größer oder gleich dem 1,2-fachen der Breite 232). Falls gewünscht, kann die Länge 222 kleiner oder gleich dem 20-fachen der Breite 232 sein. Bevorzugt ist die Länge 222 größer oder gleich dem 4-fachen der Breite 232 und kleiner oder gleich dem 12-fachen der Breite 232.

Fig. 3 zeigt den Venturi-Mischer 150 von Fig. 1 und Fig. 2 mit dem Mischerkörper 117, welcher sich illustrativ entlang der Längsachse 205 von Fig. 2 erstreckt. Gemäß der vorliegenden Erfindung ist dem Venturi-Mischer 150 ein austauschbares Verteilerrohr 340 zugeordnet, welches lösbar am Mischerkörper 117 befestigt ist, wie unten bei Fig. 12 bis Fig. 19 beschrieben. Um hierbei die Austauschbarkeit des austauschbaren Verteilerrohrs 340 zu ermöglichen, kann dieses bevorzugt seitlich in den Mischerkörper 117 hereingeschoben oder aus diesem herausgezogen werden, wie mit einem Doppelpfeil 399 angedeutet. Somit sind der Venturi-Mischer 150 und das austauschbare Verteilerrohr 340 separate Bauteile, die unabhängig voneinander hergestellt werden können.

Das austauschbare Verteilerrohr 340 weist einen Verteilerkanal 350 auf, der mit einem schlitzförmigen Fluidauslass 360 verbunden ist. Der Verteilerkanal 350 ermöglicht eine gleichmäßige Fluidverteilung über die gesamte Länge des schlitzförmigen Fluidauslasses 360. Der schlitzförmige Fluidauslass 360 kann z.B. rechteckig oder keilförmig sein und ist in Fig. 3 beispielhaft rechteckig. Bevorzugt ist an dem Verteilerkanal 350 eine konvergierende Düse 355 angeordnet, die sich illustrativ entlang der Längsachse 205 vom Verteilerkanal 350 weg erstreckt und den schlitzförmigen Fluidauslass 360 bildet. Vorzugsweise weist das austauschbare Verteilerrohr 340 Plastik, Verbundwerkstoff, oder Metall auf.

Fig. 4 zeigt das austauschbare Verteilerrohr 340 von Fig. 3, welches den Verteilerkanal 350 mit der konvergierenden Düse 355 aufweist, welche den schlitzförmigen Fluidauslass 360 bildet und sich entlang der Längsachse 205 vom Verteilerkanal 350 weg erstreckt. Illustrativ weist das austauschbare Verteilerrohr 340 eine Länge (L) 430, eine Höhe (H) 420 und eine Breite (B) 410 auf.

Aufgrund der vorgegebenen Ausgestaltung des austauschbaren Verteilerrohrs 340 mit dem schlitzförmigen Fluidauslass 360 ist die Länge 430 größer als die Höhe 420 und auch größer als die Breite 410, d.h. L > H und L > B. Darüber hinaus ist ein von der Höhe 420 und der Breite 410 gebildeter Querschnitt des austauschbaren Verteilerrohrs 340 kleiner als ein von der Höhe 420 und der Länge 430 oder von der Breite 410 und der Länge 430 jeweils gebildeter Querschnitt, d.h. H * B < H * L und H * B < B * L.

Hieraus ergibt sich, dass ein erforderlicher Öffnungsquerschnitt im Mischerkörper 117 des Venturi-Mischers 150 von Fig. 1 bis Fig. 3 zum Ermöglichen eines seitlichen Hereinschiebens oder Herausziehens, wie mit dem Pfeil 399 in Fig. 3 angedeutet, am kleinsten sein muss. Insbesondere kann hierdurch vorteilhafterweise die Bereitstellung eines reduzierten Montageraums und -zugangs ermöglicht werden.

Fig. 5 zeigt den Venturi-Mischer 150 von Fig. 1 und Fig. 2 mit dem Mischerkörper 117, welcher sich illustrativ entlang der Längsachse 205 von Fig. 2 vom Einströmungsende 113 bis zum Ausströmungsende 132 erstreckt und den schlitzförmigen Fluid-Mischabschnitt 118 ausbildet. Der schlitzförmige Fluid-Mischabschnitt 118 ist an der schlitzförmigen Engstelle 250 des Mischerkörpers 117 angeordnet, die im Mischerkörper 117 entlang der Längsachse 205 zwischen dem Einströmungsende 113 und dem Ausströmungsende 132 vorgesehen ist. Im Mischerkörper 117 ist das austauschbare Verteilerrohr 340 von Fig. 3 und Fig 4 angeordnet, welches den Verteilerkanal 350 mit der konvergierenden Düse 355 aufweist, welche den schlitzförmigen Fluidauslass 360 bildet.

Illustrativ kann durch das Einströmungsende 113 ein erstes Fluid 510, z.B. Luft, und durch den Verteilerkanal 350 und den schlitzförmigen Fluidauslass 360 ein zweites Fluid 520, z.B. ein Gas, insbesondere ein brennbares Gas wie Wasserstoff, Erdgas, oder Methan, in den Mischerkörper 117 einströmen. Das erste Fluid 510 und das zweite Fluid 520 werden im schlitzförmigen Fluid-Mischabschnitt 118 gemischt, um das Fluid-Gemisch 130 von Fig. 1 zu bilden.

Der schlitzförmige Fluidauslass 360 ist im Bereich der schlitzförmigen Engstelle 250 im Mischerkörper 117 angeordnet. Hierdurch bilden der Mischerkörper 117 und das austauschbare Verteilerrohr 340 zwischen dem Einströmungsende 113 und der schlitzförmigen Engstelle 250 einen Fluidführungskanal 513 zum Führen des ersten Fluids 510 am austauschbaren Verteilerrohr 340 aus.

Fig. 6 zeigt den Venturi-Mischer 150 von Fig. 5 mit dem Mischerkörper 117, welcher sich illustrativ entlang der Längsachse 205 erstreckt und die schlitzförmige Engstelle 250 aufweist. Im Mischerkörper 117 ist das austauschbare Verteilerrohr 340 angeordnet, welches den Verteilerkanal 350 mit der konvergierenden Düse 355 aufweist, welche den schlitzförmigen Fluidauslass 360 bildet. Der Mischerkörper 117 und das austauschbare Verteilerrohr 340 bilden den Fluidführungskanal 513.

Bevorzugt weist der Verteilerkanal 350 einen geometrischen Schwerpunkt 652 und einen zugeordneten hydraulischen Durchmesser auf, wobei ein Abstand 658 zwischen dem geometrischen Schwerpunkt 652 und dem schlitzförmigen Fluidauslass 360 mindestens 80 % des zugeordneten hydraulischen Durchmessers beträgt. Für den zugeordneten hydraulischen Durchmesser D gilt: D = 4A/P, wobei A die Querschnittsfläche 656 des Verteilerkanals 350 senkrecht zur Längsachse 205 ist und P der Innenumfang 654 des Verteilerkanals 350 ist.

Darüber hinaus, oder alternativ hierzu, ist zwischen dem schlitzförmigen Fluidauslass 360 und einer kleinsten Öffnungsweite 670 des Fluidführungskanals 513 bevorzugt entlang der Längsachse 205 eine Distanz 680 kleiner als eine kleinste Öffnungsweite 670 des Fluidführungskanals 513 oder kleiner als eine Öffnungsweite 660 des schlitzförmigen Fluidauslasses 360.

Fig. 7 zeigt den Venturi-Mischer 150 von Fig. 5 mit dem Mischerkörper 117, welcher sich illustrativ entlang der Längsachse 205 erstreckt und die schlitzförmige Engstelle 250 aufweist. Im Mischerkörper 117 ist das austauschbare Verteilerrohr 340 mit dem schlitzförmigen Fluidauslass 360 angeordnet. Bevorzugt ist im Gegensatz zu Fig. 5 das austauschbare Verteilerrohr 340 entlang der Längsachse 205 des Venturi-Mischers 150 an mindestens zwei unterschiedlichen Längspositionen 700 anordenbar.

Illustrativ zeigt Teil (A) von Fig. 7 das in Richtung eines Pfeils 750 entlang der Längsachse 205 von einer zweiten, zeichnerisch nur angedeuteten Längsposition 720 in eine erste Längsposition 710 verschobene, austauschbare Verteilerrohr 340. Analog hierzu zeigt Teil (B) von Fig. 7 das in Richtung eines Pfeils 770 entlang der Längsachse 205 von der zeichnerisch nur angedeuteten, ersten Längsposition 710 in die zweite Längsposition 720 verschobene, austauschbare Verteilerrohr 340.

Fig. 8 zeigt den Venturi-Mischer 150 von Fig. 5 mit dem Mischerkörper 117, welcher die schlitzförmige Engstelle 250 aufweist. Im Mischerkörper 117 ist das austauschbare Verteilerrohr 340 angeordnet, welches die konvergierende Düse 355 aufweist, welche den schlitzförmigen Fluidauslass 360 bildet. Bevorzugt weist im Gegensatz zu Fig. 5 der schlitzförmige Fluidauslass 360 eine einstellbare Öffnungsweite 660 auf.

Illustrativ zeigt Teil (A) von Fig. 8 den schlitzförmigen Fluidauslass 360 mit der beispielhaft auf eine maximale Öffnungsweite 810 eingestellten Öffnungsweite 660. Im Gegensatz hierzu zeigt Teil (B) von Fig. 8 den schlitzförmigen Fluidauslass 360 mit der beispielhaft auf eine minimale Öffnungsweite 820 eingestellten Öffnungsweite 660.

Fig. 9 zeigt den Venturi-Mischer 150 von Fig. 5 mit dem Mischerkörper 117, welcher die schlitzförmige Engstelle 250 aufweist. Im Mischerkörper 117 ist das austauschbare Verteilerrohr 340 angeordnet, welches die konvergierende Düse 355 aufweist, welche den schlitzförmigen Fluidauslass 360 bildet. Bevorzugt ist im Gegensatz zu Fig. 5 das austauschbare Verteilerrohr 340 entlang der Längsachse 205 des Venturi-Mischers 150 gemäß Fig. 7 an den mindestens zwei unterschiedlichen Längspositionen 700 anordenbar und der schlitzförmige Fluidauslass 360 weist gemäß Fig. 8 die einstellbare Öffnungsweite 660 auf.

Illustrativ zeigt Teil (A) von Fig. 9 das austauschbare Verteilerrohr 340 in der zweiten Längsposition 720 sowie in der ersten, zeichnerisch nur angedeuteten Längsposition 710, wobei die eingestellte Öffnungsweite 660 des schlitzförmigen Fluidauslassen 360 in der zweiten Längsposition der maximalen Öffnungsweite 810 entspricht. Teil (B) von Fig. 9 hingegen zeigt das austauschbare Verteilerrohr 340 in der ersten Längsposition 710 sowie in der zweiten, zeichnerisch nur angedeuteten Längsposition 720, wobei die eingestellte Öffnungsweite 660 des schlitzförmigen Fluidauslassen 360 in der ersten Längsposition der minimalen Öffnungsweite 820 entspricht.

Fig. 10 zeigt den Venturi-Mischer 150 von Fig. 5 mit dem Mischerkörper 117, welcher die schlitzförmige Engstelle 250 aufweist. Im Mischerkörper 117 ist das austauschbare Verteilerrohr 340 angeordnet, welches die konvergierende Düse 355 aufweist, welche den schlitzförmigen Fluidauslass 360 bildet.

Im Gegensatz zu Fig. 5 ist jedoch mindestens eine Einstelleinrichtung 1010 vorgesehen, mit der eine Öffnungsweite (660 in Fig. 8 und Fig. 9) des schlitzförmigen Fluidauslasses (360) einstellbar ist. Illustrativ ist die mindestens eine Einstelleinrichtung 1010 nach Art einer Einstellschraube 1020 ausgebildet, mit der die Öffnungsweite des schlitzförmigen Fluidauslasses 360 durch eine Verformung des schlitzförmigen Fluidauslasses 360 einstellbar ist. Beispielhaft ist die Einstellschraube 1020 in den Mischerkörper 117 eingeschraubt und greift durch diesen durch auf die konvergierende Düse 355 zu.

Alternativ oder optional kann die Einstelleinrichtung 1010 einen elektronischen Aktuator, wie z.B. einen Schrittmotor, aufweisen. Somit kann die Öffnungsweite auch im Betrieb des Venturi-Mischers 150 bedarfsweise eingestellt werden bzw. dynamisch gesteuert werden.

Fig. 11 zeigt das austauschbare Verteilerrohr 340 von Fig. 4 mit dem Verteilerkanal 350, an dem die konvergierende Düse 355 angeordnet ist, welche den schlitzförmigen Fluidauslass 360 bildet. Die konvergierende Düse 355 bzw. der schlitzförmige Fluidauslass 360 weist illustrativ die Länge (L) 430 des austauschbaren Verteilerrohrs 340 bzw. des Verteilerkanals 350 auf.

Im Gegensatz zu Fig. 4 ist der schlitzförmige Fluidauslass 360 keilförmig ausgebildet. Hierzu verringert sich eine entsprechende Öffnungsweite des schlitzförmigen Fluidauslasses 360 beispielhaft von einem Maximalwert 1110 auf einen Minimalwert 1120.

Fig. 12 zeigt den Venturi-Mischer 150 von Fig. 5 mit dem Mischerkörper 117, in dem das austauschbare Verteilerrohr 340 angeordnet ist. Der Mischerkörper 117 und das austauschbare Verteilerrohr 340 sind hierbei zwecks Einfachheit und Übersichtlichkeit der Zeichnung stark vereinfacht dargestellt. Dem Mischerkörper 117 werden das erste Fluid 510 und das zweite Fluid 520 zugeführt, um im Mischerkörper 117, bzw. im schlitzförmigen Fluid-Mischabschnitt 118 von Fig. 5 des Mischerkörpers 117, zum Fluid-Gemisch 130 gemischt zu werden.

Illustrativ weist der Mischerkörper 117 eine seitliche Öffnung 1210 auf. Bevorzugt ist das austauschbare Verteilerrohr 340 durch die seitliche Öffnung 1210 in den Mischerkörper 117 eingeführt. Ein im Mischerkörper 117 angeordnetes axiales Ende 1202 des austauschbaren Verteilerrohrs 340 ist dabei vorzugsweise fluiddicht verschlossen.

Fig. 13 zeigt den Venturi-Mischer 150 mit dem Mischerkörper 117, in dem das austauschbare Verteilerrohr 340 gemäß Fig. 12 angeordnet ist. Dem Mischerkörper 117 werden das erste Fluid 510 und das zweite Fluid 520 zugeführt und zum Fluid-Gemisch 130 gemischt. Der Mischerkörper 117 weist die seitliche Öffnung 1210 auf, durch die das austauschbare Verteilerrohr 340 in den Mischerkörper 117 eingeführt ist.

Im Gegensatz zu Fig. 12 ist das im Mischerkörper 117 angeordnete axiale Ende 1202 des austauschbaren Verteilerrohrs 340 illustrativ durch eine Verschlusskappe 1310 fluiddicht verschlossen. Hierbei kann die Verschlusskappe 1310 durch Schweißen, Löten oder Kleben am austauschbaren Verteilerrohr 340 befestigt werden.

Fig. 14 zeigt den Venturi-Mischer 150 mit dem Mischerkörper 117, in dem das austauschbare Verteilerrohr 340 gemäß Fig. 12 angeordnet ist. Dem Mischerkörper 117 werden das erste Fluid 510 und das zweite Fluid 520 zugeführt und zum Fluid-Gemisch 130 gemischt. Der Mischerkörper 117 weist die seitliche Öffnung 1210 auf, durch die das austauschbare Verteilerrohr 340 in den Mischerkörper 117 eingeführt ist.

Im Gegensatz zu Fig. 12 ist das im Mischerkörper 117 angeordnete axiale Ende 1202 des austauschbaren Verteilerrohrs 340 illustrativ durch einen Verschlussstopfen 1410 fluiddicht verschlossen. Der Verschlussstopfen 1410 kann z.B. in das austauschbare Verteilerrohr 340 eingepresst sein. Hierbei kann der Verschlussstopfen 1410 z.B. Elastomer, bevorzugt Gummi, aufweisen.

Fig. 15 zeigt den Venturi-Mischer 150 mit dem Mischerkörper 117, in dem das austauschbare Verteilerrohr 340 gemäß Fig. 12 angeordnet ist. Dem Mischerkörper 117 werden das erste Fluid 510 und das zweite Fluid 520 zugeführt und zum Fluid-Gemisch 130 gemischt. Der Mischerkörper 117 weist die seitliche Öffnung 1210 auf, durch die das austauschbare Verteilerrohr 340 in den Mischerkörper 117 eingeführt ist.

Im Gegensatz zu Fig. 12 ist das im Mischerkörper 117 angeordnete axiale Ende 1202 des austauschbaren Verteilerrohrs 340 illustrativ durch den Mischerkörper 117 fluiddicht verschlossen. Hierbei kann das axiale Ende 1202 z.B. in den Mischerkörper 117 eingepresst sein.

Fig. 16 zeigt den Venturi-Mischer 150 mit dem Mischerkörper 117, in dem das austauschbare Verteilerrohr 340 gemäß Fig. 12 angeordnet ist. Dem Mischerkörper 117 werden das erste Fluid 510 und das zweite Fluid 520 zugeführt und zum Fluid-Gemisch 130 gemischt. Der Mischerkörper 117 weist die seitliche Öffnung 1210 auf, durch die das austauschbare Verteilerrohr 340 in den Mischerkörper 117 eingeführt ist. Das im Mischerkörper 117 angeordnete axiale Ende 1202 des austauschbaren Verteilerrohrs 340 ist fluiddicht verschlossen.

Im Gegensatz zu Fig. 12 ist ein Halteflansch 1610 zur Fixierung des austauschbaren Verteilerrohrs 340 im Mischerkörper 117 vorgesehen. Der Halteflansch 1610 ist bevorzugt über geeignete Befestigungsmittel 1650 am Mischerkörper 117 befestigt. Darüber hinaus kann der Halteflansch 1610 illustrativ mit der Zuführeinheit 116 von Fig. 1 zum Zuführen des zweiten Fluids 520 verbunden werden und hierbei illustrativ die Funktion eines Adapters übernehmen. Bevorzugt ist der Halteflansch 1610 ein separates Bauteil.

Fig. 17 zeigt den Venturi-Mischer 150 mit dem Mischerkörper 117, in dem das austauschbare Verteilerrohr 340 gemäß Fig. 12 angeordnet ist. Dem Mischerkörper 117 werden das erste Fluid 510 und das zweite Fluid 520 zugeführt und zum Fluid-Gemisch 130 gemischt. Der Mischerkörper 117 weist die seitliche Öffnung 1210 auf, durch die das austauschbare Verteilerrohr 340 in den Mischerkörper 117 eingeführt ist. Das im Mischerkörper 117 angeordnete axiale Ende 1202 des austauschbaren Verteilerrohrs 340 ist fluiddicht verschlossen. Des Weiteren ist der Halteflansch 1610 von Fig. 16 zur Fixierung des austauschbaren Verteilerrohrs 340 im Mischerkörper 117 vorgesehen, wobei der Halteflansch 1610 illustrativ mit der Zuführeinheit 116 zum Zuführen des zweiten Fluids 520 verbunden werden kann und hierbei illustrativ die Funktion eines Adapters übernimmt.

Im Gegensatz zu Fig. 16 ist das austauschbare Verteilerrohr 340 zur Abdichtung des Mischerkörpers 117 im Bereich der seitlichen Öffnung 1210 über eine zugeordnete Dichtung 1710 mit dem Mischerkörper 117 verbunden. Hierzu ist die zugeordnete Dichtung 1710 im Bereich der seitlichen Öffnung 1210 angeordnet, illustrativ zwischen dem Mischerkörper 117 und dem Halteflansch 1610, und bevorzugt am austauschbaren Verteilerrohr 340 befestigt. Die zugeordnete Dichtung 1710 kann z.B. Elastomer aufweisen, bevorzugt Gummi.

Fig. 18 zeigt den Venturi-Mischer 150 mit dem Mischerkörper 117, in dem das austauschbare Verteilerrohr 340 gemäß Fig. 12 angeordnet ist. Dem Mischerkörper 117 werden das erste Fluid 510 und das zweite Fluid 520 zugeführt und zum Fluid-Gemisch 130 gemischt. Der Mischerkörper 117 weist die seitliche Öffnung 1210 auf, durch die das austauschbare Verteilerrohr 340 in den Mischerkörper 117 eingeführt ist. Das im Mischerkörper 117 angeordnete axiale Ende 1202 des austauschbaren Verteilerrohrs 340 ist fluiddicht verschlossen. Des Weiteren ist der Halteflansch 1610 von Fig. 16 zur Fixierung des austauschbaren Verteilerrohrs 340 im Mischerkörper 117 vorgesehen, wobei der Halteflansch 1610 illustrativ mit der Zuführeinheit 116 zum Zuführen des zweiten Fluids 520 verbunden werden kann und hierbei illustrativ die Funktion eines Adapters übernimmt.

Im Gegensatz zu Fig. 16 ist das austauschbare Verteilerrohr 340 zur Abdichtung des Mischerkörpers 117 im Bereich der seitlichen Öffnung 1210 über eine zugeordnete Dichtung 1810 mit dem Mischerkörper 117 verbunden. Hierzu ist die zugeordnete Dichtung 1810 im Bereich der seitlichen Öffnung 1210 angeordnet, illustrativ zwischen dem Mischerkörper 117 und dem Halteflansch 1610, und bevorzugt als separates Bauteil ausgebildet. Die zugeordnete Dichtung 1810 kann z.B. Elastomer aufweisen, bevorzugt Gummi.

Fig. 19 zeigt den Venturi-Mischer 150 mit dem Mischerkörper 117, in dem das austauschbare Verteilerrohr 340 gemäß Fig. 12 angeordnet ist. Dem Mischerkörper 117 werden das erste Fluid 510 und das zweite Fluid 520 zugeführt und zum Fluid-Gemisch 130 gemischt. Der Mischerkörper 117 weist die seitliche Öffnung 1210 auf, durch die das austauschbare Verteilerrohr 340 in den Mischerkörper 117 eingeführt ist. Das im Mischerkörper 117 angeordnete axiale Ende 1202 des austauschbaren Verteilerrohrs 340 ist fluiddicht verschlossen. Darüber hinaus ist das austauschbare Verteilerrohr 340 zur Abdichtung des Mischerkörpers 117 im Bereich der seitlichen Öffnung 1210 gemäß Fig. 18 über die zugeordnete Dichtung 1810 mit dem Mischerkörper 117 verbunden.

Im Gegensatz zu Fig. 12 ist ein Halteflansch 1910 zur Fixierung des austauschbaren Verteilerrohrs 340 im Mischerkörper 117 vorgesehen. Der Halteflansch 1910 ist bevorzugt mit dem austauschbaren Verteilerrohr 340 verbunden und besonders bevorzugt als integraler Bestandteil des austauschbaren Verteilerrohrs 340 ausgebildet. Illustrativ kann der Halteflansch 1910 mit der Zuführeinheit 116 von Fig. 1 zum Zuführen des zweiten Fluids 520 verbunden werden und hierbei illustrativ die Funktion eines Adapters übernehmen.

Fig. 20 zeigt das austauschbare Verteilerrohr 340 von Fig. 4 mit dem Verteilerkanal 350, an dem die konvergierende Düse 355 angeordnet ist, welche den schlitzförmigen Fluidauslass 360 bildet. Das austauschbare Verteilerrohr 340 ist hierbei in Teil (A) bis Teil (C) in drei unterschiedlichen Ansichten abgebildet.

In Teil (A) ist das austauschbare Verteilerrohr 340 beispielhaft mit dem integrierten Halteflansch 1910 von Fig. 19 in einer Draufsicht auf den schlitzförmigen Fluidauslass 360 gezeigt. Hierbei ist der schlitzförmige Fluidauslass 360 illustrativ als rechteckiger Schlitz dargestellt.

In Teil (B) ist ein Schnitt durch das austauschbare Verteilerrohr 340 von Teil (A) entlang einer Schnittlinie B-B. Teil (B) verdeutlicht die Anordnung der konvergierenden Düse 355 mit dem schlitzförmigen Fluidauslass 360 am Verteilerkanal 350 des austauschbaren Verteilerrohrs 340.

Teil (C) ist ein Schnitt durch das austauschbare Verteilerrohr 340 von Teil (B) entlang einer Schnittlinie C-C. Teil (C) verdeutlicht Bearbeitungsrichtungen 2010, 2020 zur Ausbildung des austauschbaren Verteilerrohrs 340. Beispielsweise kann das austauschbare Verteilerrohr 340 durch eine spanende Bearbeitung in die Bearbeitungsrichtungen 2010, 2020 oder Vergießen hergestellt werden.

Fig. 21 zeigt das austauschbare Verteilerrohr 340 von Fig. 4 mit dem Verteilerkanal 350, an dem die konvergierende Düse 355 angeordnet ist, welche den schlitzförmigen Fluidauslass 360 bildet. Das austauschbare Verteilerrohr 340 ist hierbei in Teil (A) bis Teil (C) in drei unterschiedlichen Ansichten abgebildet.

In Teil (A) ist das austauschbare Verteilerrohr 340 beispielhaft mit dem integrierten Halteflansch 1910 von Fig. 19 in einer Draufsicht auf den schlitzförmigen Fluidauslass 360 gezeigt. Hierbei ist der schlitzförmige Fluidauslass 360 illustrativ aus einer Aneinanderreihung von punktförmigen bzw. kreisförmigen Öffnungen gebildet.

In Teil (B) ist ein Schnitt durch das austauschbare Verteilerrohr 340 von Teil (A) entlang einer Schnittlinie B-B. Teil (B) verdeutlicht die Anordnung der konvergierenden Düse 355 mit dem schlitzförmigen Fluidauslass 360 am Verteilerkanal 350 des austauschbaren Verteilerrohrs 340.

Teil (C) ist ein Schnitt durch das austauschbare Verteilerrohr 340 von Teil (B) entlang einer Schnittlinie C-C. Teil (C) verdeutlicht Bearbeitungsrichtungen 2010, 2020 zur Ausbildung des austauschbaren Verteilerrohrs 340. Beispielsweise kann das austauschbare Verteilerrohr 340 durch eine spanende Bearbeitung in die Bearbeitungsrichtungen 2010, 2020 oder Vergießen hergestellt werden. Insbesondere verdeutlicht Teil (C) eine Ausbildung einer Mehrzahl von punktförmigen bzw. kreisförmigen Öffnungen, von denen der Einfachheit halber lediglich zwei Öffnungen individuell mit den Bezugszeichen 362, 364 gekennzeichnet sind.

## Patentansprüche

1. Fluid-Mischeinheit (110) zum Mischen eines ersten Fluids (510) mit einem zweiten Fluid (520) zur Erzeugung eines Fluid-Gemischs (130), aufweisend:
einen Venturi-Mischer (150) mit einem Mischerkörper (117), der sich entlang einer Längsachse (205) des Venturi-Mischers (150) von einem Einströmungsende (113) zum Einströmen des ersten Fluids (510) in den Mischerkörper (117) bis zu einem Ausströmungsende (132) zum Ausströmen des Fluid-Gemischs (130) aus dem Mischerkörper (117) erstreckt, wobei im Mischerkörper (117) entlang der Längsachse (205) zwischen dem Einströmungsende (113) und dem Ausströmungsende (132) eine schlitzförmige Engstelle (250) vorgesehen ist, an der ein schlitzförmiger Fluid-Mischabschnitt (118) zum Mischen des ersten Fluids (510) mit dem zweiten Fluid (520) ausgebildet ist; und
ein austauschbares Verteilerrohr (340) mit einem Verteilerkanal (350), der mit einem schlitzförmigen Fluidauslass (360) verbunden ist, wobei der schlitzförmige Fluidauslass (360) im Bereich der schlitzförmigen Engstelle (250) im Mischerkörper (117) angeordnet ist, und wobei das austauschbare Verteilerrohr (340) lösbar am Mischerkörper (117) befestigt ist.

2. Fluid-Mischeinheit (110) nach Anspruch 1, wobei der schlitzförmige Fluid-Mischabschnitt (118) eine Länge (222) in einer Längsrichtung (225) und eine Breite (232) in einer Breitenrichtung (235) aufweist, wobei die Länge (222) mindestens das 1,2-fache der Breite (232) beträgt.

3. Fluid-Mischeinheit (110) nach Anspruch 1 oder 2, wobei der Verteilerkanal (350) einen geometrischen Schwerpunkt (652) und einen hydraulischen Durchmesser aufweist, und wobei ein Abstand (658) zwischen dem geometrischen Schwerpunkt (652) und dem schlitzförmigen Fluidauslass (360) mindestens 80 % des hydraulischen Durchmessers beträgt.

4. Fluid-Mischeinheit (110) nach Anspruch 3, wobei der Mischerkörper (117) zwischen dem Einströmungsende (113) und der schlitzförmigen Engstelle (250) einen Fluidführungskanal (513) ausbildet, und wobei entlang der Längsachse (205) eine Distanz (680) zwischen dem schlitzförmigen Fluidauslass (360) und einer kleinsten Öffnungsweite (670) des Fluidführungskanals (513) kleiner als die kleinste Öffnungsweite (670) des Fluidführungskanals (513) oder kleiner als eine Öffnungsweite (660) des schlitzförmigen Fluidauslasses (360) ist.

5. Fluid-Mischeinheit (110) nach einem der vorhergehenden Ansprüche, wobei an dem Verteilerkanal (350) eine konvergierende Düse (355) angeordnet ist, die den schlitzförmigen Fluidauslass (360) bildet.

6. Fluid-Mischeinheit (110) nach einem der vorhergehenden Ansprüche, wobei das austauschbare Verteilerrohr (340) Plastik, Verbundwerkstoff, oder Metall aufweist.

7. Fluid-Mischeinheit (110) nach einem der vorhergehenden Ansprüche, wobei das austauschbare Verteilerrohr (340) entlang der Längsachse (205) des Venturi-Mischers (150) an mindestens zwei unterschiedlichen Längspositionen (710, 720) anordenbar ist.

8. Fluid-Mischeinheit (110) nach einem der vorhergehenden Ansprüche, wobei der schlitzförmige Fluidauslass (360) eine einstellbare Öffnungsweite (660) aufweist.

9. Fluid-Mischeinheit (110) nach Anspruch 8, wobei die einstellbare Öffnungsweite (660) über mindestens eine Einstelleinrichtung (1010), insbesondere eine Einstellschraube (1020), durch eine Verformung des schlitzförmigen Fluidauslasses (360) einstellbar ist.

10. Fluid-Mischeinheit (110) nach einem der vorhergehenden Ansprüche, wobei der schlitzförmige Fluidauslass (360) rechteckig oder keilförmig ist.

11. Fluid-Mischeinheit (110) nach einem der vorhergehenden Ansprüche, wobei zumindest ein im Mischerkörper (117) angeordnetes axiales Ende (1202) des austauschbaren Verteilerrohrs (340) durch den Mischerkörper (117), eine Verschlusskappe (1310), oder einen Verschlussstopfen (1410) fluiddicht verschlossen ist.

12. Fluid-Mischeinheit (110) nach einem der vorhergehenden Ansprüche, wobei der Mischerkörper (117) eine seitliche Öffnung (1210) aufweist, durch die das austauschbare Verteilerrohr (340) in den Mischerkörper (117) eingreift.

13. Fluid-Mischeinheit (110) nach Anspruch 12, wobei das austauschbare Verteilerrohr (340) zur Abdichtung des Mischerkörpers (117) über eine zugeordnete Dichtung (1710, 1810) mit dem Mischerkörper (117) verbunden ist, wobei die zugeordnete Dichtung (1710, 1810) im Bereich der seitlichen Öffnung (1210) angeordnet ist.

14. Fluid-Mischeinheit (110) nach einem der vorhergehenden Ansprüche, wobei ein Halteflansch (1610, 1910) zur Fixierung des austauschbaren Verteilerrohrs (340) im Mischerkörper (117) vorgesehen ist.

15. Fluid-Mischeinheit (110) nach einem der vorhergehenden Ansprüche, wobei das erste Fluid (510) Luft und das zweite Fluid (520) ein brennbares Gas ist oder das erste Fluid (510) ein brennbares Gas und das zweite Fluid (520) Luft ist, und wobei das Fluid-Gemisch (130) ein brennbares Luft-Gas-Gemisch für eine Luft-Gas-Gemisch-Verbrennungsvorrichtung (100) mit einer schlitzförmigen Brenneinheit (120) ist.
